# EUROPÄISCHE PATENTSCHRIFT

(11) **EP 1 657 452 B1**
(45) Veröffentlichungstag und Bekanntmachung des Hinweises auf die Patenterteilung: **12.12.2007**
(21) Anmeldenummer: 04026664.5
(22) Anmeldetag: 10.11.2004
(51) Int. Cl.: F15B 15/04, F15B 15/22, F01B 11/00, F01B 23/10

(54) **Pneumatische Oszillatorvorrichtung**
Pneumatic oscillator
Oscillateur pneumatique

(43) Veröffentlichungstag der Anmeldung: 17.05.2006
(73) Patentinhaber: Festo AG & Co., 73734 Esslingen (DE)
(72) Erfinder: Hülsmann, Steffen, 73760 Ostfilden (DE); Haase, Heiko, 73730 Esslingen (DE)
(74) Vertreter: Abel, Martin

(56) Entgegenhaltungen:
- EP-A- 1 071 195
- CH-A- 337 157
- DE-A1- 19 636 207
- US-A- 385 113
- US-A- 835 290
- US-A- 2 763 060
- US-A- 5 195 560

## Beschreibung

Die Erfindung betrifft eine pneumatische Oszillatorvorrichtung,
- mit einem Oszillatorgehäuse, in dem sich eine Oszillationskammer befindet, in der ein Oszillatorkolben linear hin und her verschiebbar angeordnet ist, der die Oszillationskammer axial in zwei Arbeitskammern unterteilt, die abwechselnd gegensinnig mit Druckluft beaufschlagbar und entlüftbar sind, um eine Oszillationsbewegung des Oszillatorkolbens zwischen zwei Endlagen hervorzurufen,
- mit während des Betriebes ständig an eine Druckluftquelle angeschlossenen Zuluftöffnungen und ständig an eine Drucksenke angeschlossenen Abluftöffnungen, die umfangsseitig in die Oszillationskammer einmünden und bezüglich denen der Oszillatorkolben derart als Ventilglied fungiert, dass er sie positionsabhängig so mit den Arbeitskammern verschaltet, dass in den beiden Endlagen einander entgegengesetzte Druckdifferenzen zwischen den Arbeitskammern vorliegen,
- wobei mindestens eine erste und zweite der Abluftöffnungen axial beabstandet zueinander umfangsseitig in die Oszillationskammer einmünden,
- und wobei eine erste und zweite der Zuluftöffnungen axial beabstandet zueinander zwischen den beiden Abluft-öffnungen umfangsseitig in die Oszillationskammer einmünden,
- und mit zwei axial beabstandet zueinander am Oszillatorkolben vorgesehenen, jeweils eine axiale Steuerlänge aufweisenden Steuerabschnitten,
- wobei in den beiden Endlagen des Oszillatorkolbens die jeweils eine Abluftöffnung durch den ihr zugeordneten Steuerabschnitt überdeckt und abgesperrt und die jeweils andere Abluftöffnung mit der ihr zugeordneten Arbeitskammer verbunden ist, während gleichzeitig die der jeweils abgesperrten Abluftöffnung benachbarte Zuluftöffnung mit der dem absperrenden Steuerabschnitt benachbarten Kolbenvertiefung kommuniziert und die andere Zuluftöffnung durch den anderen Steuerabschnitt überdeckt und abgesperrt ist.

Bei einer aus der EP 0 638 145 B1 bekannten hydrofluidischen Oszillatorvorrichtung wird ein Ventilschieber durch abwechselnde Beaufschlagung und Entlastung zweier außenliegender Arbeitskammern zu einer oszillierenden Bewegung veranlasst, um zwei Ausgänge alternierend mit einem Fluid zu versorgen bzw. zu entlasten. Für die fluidische Ansteuerung der Arbeitskammern ist eine zusätzliche Ventileinrichtung vorgesehen, in der sich interne Fluidströme derart gegenseitig beeinflussen, dass die angeschlossenen Arbeitskammern abwechselnd mit Druck beaufschlagt und entlüftet werden. Der dafür notwendige steuerungstechnische und bauliche Aufwand ist relativ groß.

Aus der US-A-835290 ist eine Oszillatorvorrichtung der eingangs genannten Art bekannt, bei der die Oszillationsbewegung des Oszillatorkolbens ohne gesonderte Ventileinrichtung hervorgerufen wird. Die Steuerung wird vom Oszillatorkolben selbst übernommen, der über radiale Bohrungen und sich daran anschließende axiale Bohrungen verfügt, um das umfangsseitig zu- und abgeführte Druckmedium in die stirnseitigen Arbeitskammern zu leiten und von dort wieder zu entlassen.

Es ist die Aufgabe der vorliegenden Erfindung, eine pneumatische Oszillatorvorrichtung zu schaffen, die über einfacher und kostengünstiger realisierbare Ansteuerungsmaßnahmen verfügt.

Zur Lösung dieser Aufgabe ist vorgesehen, dass zwischen den beiden Steuerabschnitten ein durch mindestens eine umfangsseitige Kolbenvertiefung des Oszillatorkolbens von jedem Steuerabschnitt axial abgesetzter Beaufschlagungsabschnitt angeordnet ist, wobei die beidseits des Beaufschlagungsabschnittes liegenden Kolbenvertiefungen jeweils über mindestens einen im unmittelbar benachbarten Steuerabschnitt verlaufenden Ausgleichskanal mit der jenseits des unmittelbar benachbarten Steuerabschnittes angeordneten Arbeitskammer verbunden sind.

Bei der erfindungsgemäßen Ausgestaltung findet eine Selbststeuerung der Oszillationsbewegung statt, wobei der Oszillatorkolben unmittelbar selbst als Ventilglied fungiert, das in Abhängigkeit von seiner aktuellen Linearposition die Druckbeaufschlagung und Entlüftung der von ihm abgeteilten Arbeitskammern in einer Weise hervorruft, dass sich abwechselnd die für die hin und her Bewegung notwendigen Druckdifferenzen einstellen. Um die Oszillationsbewegung hervorzurufen bedarf es lediglich eines Anschlusses an eine Druckluftquelle und eine beispielsweise von der Atmosphäre gebildete Drucksenke. Zusätzliche Komponenten wie Steuerventile oder separate Umsteuerelemente werden nicht benötigt, da die gesamte Umsteuerfunktionalität direkt vom Oszillatorkolben selbst realisiert wird. Der steuerungstechnische Aufbau ist somit relativ einfach und gewährleistet einen störungsunanfälligen Betrieb bei zugleich kostengünstigem und kompaktem Aufbau.

Der Oszillatorkolben besitzt zwei axial zueinander beabstandete, jeweils eine axiale Steuerlänge aufweisende Steuerabschnitte, zwischen denen ein durch mindestens eine umfangsseitige Kolbenvertiefung des Oszillatorkolbens von jedem Steuerabschnitt axial abgesetzter Beaufschlagungsabschnitt angeordnet ist, wobei die beidseits des Beaufschlagungsabschnittes liegenden Kolbenvertiefungen jeweils über mindestens einen Ausgleichskanal mit der jenseits des unmittelbar benachbarten Steuerabschnittes angeordneten Arbeitskammer verbunden sind, wobei mindestens eine erste und zweite Abluftöffnung vorhanden sind, die axial beabstandet zueinander umfangsseitig in die Oszillationskammer einmünden und wobei außerdem mindestens eine erste und zweite Zugluftöffnung vorhanden sind, die axial beabstandet zueinander zwischen den beiden Abluftöffnungen umfangsseitig in die Oszillationskammer einmünden. Die Position der Zuluft- und Abluftöffnungen und die Abmessungen sowie die Hublänge des Oszillatorkolbens sind so aufeinander abgestimmt, dass in den beiden axialen Endlagen des Oszillatorkolbens jeweils die eine Abluftöffnung durch den ihr zugeordneten Steuerabschnitt überdeckt und abgesperrt und die jeweils andere Abluftöffnung mit der ihr zugeordneten Arbeitskammer verbunden ist, während gleichzeitig die der jeweils abgesperrten Abluftöffnung benachbarte Zuluftöffnung mit der dem absperrenden Steuerabschnitt benachbarten Kolbenvertiefung kommuniziert und die andere Zuluftöffnung durch den anderen Steuerabschnitt überdeckt und abgesperrt ist. Ausgehend von jeder Endlage findet bei der sich anschließenden Bewegung ein allmähliches Verschließen der bis dahin offenen und ein allmähliches Öffnen der bis dahin verschlossenen Zuluft- bzw. Abluftöffnung statt, mit umgekehrtem Öffnungs- und Schließverhalten bei Annäherung an die entgegengesetzte Endlage. Es kann dabei eine dazwischenliegende Übergangs-Bewegungsphase vorgesehen werden, in der sämtliche Zuluft- und Abluftöffnungen durch die beiden Steuerabschnitte überdeckt und abgesperrt sind.

Durch die Ausgleichskanäle wird gewährleistet, dass an den Steuerabschnitten ein ständiger Druckausgleich vorliegt und am Oszillatorkolben nur in der momentan gewünschten Bewegungsrichtung wirksame resultierende Druckkräfte angreifen. Hauptsächlich verantwortlich für die den Oszillatorkolben bewegende Stellkraft sind die axial beidseits am Beaufschlagungsabschnitt des Oszillatorkolbens vorgesehenen Flächen.

Die oszillierende Bewegung des Oszillatorkolbens kann für vielfältige Anwendungszwecke abgegriffen werden. Bei einem derzeit als besonders vorteilhaft angesehenen Einsatzfall dient die Oszillatorvorrichtung zur Erzeugung elektrischer Energie, wobei mit dem Oszillatorkolben mindestens ein Permanentmagnet bewegungsgekoppelt ist, der folglich die Oszillationsbewegung mitmacht und der so angeordnet ist, dass er sich relativ zu einer bezüglich dem Oszillatorgehäuse ortsfesten Spulenanordnung bewegt, so dass darin eine elektrische Spannung induziert wird, die sich als elektrische Energie für beliebige Zwecke abgreifen lässt. Beispielsweise kann auf diese Weise an nicht mit elektrischer Energie versorgten Örtlichkeiten durch alleinigen Einsatz von Druckluft elektrische Energie erzeugt werden, die beispielsweise für den Betrieb einer elektronischen Steuerung benötigt wird.

Vorteilhafte Weiterbildungen der Erfindung gehen aus den Unteransprüchen hervor.

Um einen relativ großen Hub des Oszillatorkolbens zu gewährleisten, durchläuft der Oszillatorkolben bei seiner Hin- und Herbewegung zweckmäßigerweise jeweils eine Übergangs-Bewegungsphase, bei der er sämtliche Zuluft- und Abluftöffnungen absperrt. Durch die während dieser Übergangs-Bewegungsphase weiterhin vorhandene Druckdifferenz zwischen den in den Arbeitskammern eingeschlossenen Volumina ist eine sichere Weiterbewegung gewährleistet, ohne dass Druckluft bezüglich den Arbeitskammern zugeführt und abgeführt wird. Soll eine sehr hochfrequente Oszillationsbewegung erzeugt werden, die eines nur geringen Hubes bedarf, kann auf die vorgenannte Übergangs-Bewegungsphase auch verzichtet werden. Es kann sich dann insbesondere das allmähliche stetige Schließen der einen Öffnungen mit dem allmählichen, stetigen Öffnen der anderen Öffnungen überlagern, und umgekehrt.

Eine besonders hochfrequente Oszillationsbewegung wird auch dadurch begünstigt, dass der Oszillatorkolben dichtungslos verschiebbar in der Oszillationskammer angeordnet ist. Der Reibwert kann auf diese Weise auf ein Minimum reduziert werden. Durch ein aufeinander Abstimmen der Werkstoffpaarung zwischen einerseits dem die Oszillationskammer definierenden Oszillatorgehäuse und andererseits dem Oszillatorkolben lässt sich eine extrem verschleißunanfällige Betriebsweise gewährleisten.

Um sicher zu stellen, dass der Oszillatorkolben zu Beginn seines Betriebes eine der die Oszillationsbewegung auslösenden Endlagen einnimmt, kann eine der Arbeitskammern über eine Drosselstelle ständig mit einer Druckluftquelle verbunden sein, was druckmäßig für eine leichte Asymmetrie sorgt, die eine Vorzugsstellung des Oszillatorkolbens zur Folge hat. Im regulären Betrieb verursacht diese Druckbeaufschlagung aufgrund der sehr geringen Durchflussrate keine relevanten Beeinträchtigungen. Alternativ wäre es auch möglich, Maßnahmen vorzusehen, die eine mechanische Verlagerung des Oszillatorkolbens in eine Endstellung ermöglichen, beispielsweise ein aus dem Oszillatorgehäuse herausragender Betätigungsstößel.

Die beiden Kolbenvertiefungen sind zweckmäßigerweise jeweils nach Art von Ringnuten ausgebildet.

Bei den Ausgleichskanälen kann es sich um bohrungsartige Kanäle handeln, die den Steuerabschnitt mit Abstand zur Mittellinie axial durchsetzen, wobei sie einenends zur zugeordneten Arbeitskammer und andernends zur zugeordneten Kolbenvertiefung ausmünden. Alternativ oder zusätzlich können die Ausgleichskanäle auch als nutartige Umfangsvertiefungen bzw. Aussparungen außen am Steuerabschnitt vorgesehen werden.

Bei Bedarf kann pro Steuerabschnitt auch nur ein einziger Ausgleichskanal realisiert werden

Wird die Oszillatorvorrichtung zur Erzeugung elektrischer Energie eingesetzt, wobei ein Permanentmagnet mit dem Oszillatorkolben bewegungsgekoppelt ist, besteht unter anderem die Möglichkeit, den Permanentmagnet an einer Stange zu fixieren, die am Oszillatorkolben fixiert ist und axial aus der Oszillationskammer herausragt. Die Spulenanordnung sitzt in einem solchen Falle koaxial im Anschluss an die Oszillationskammer.

Alternativ kann zur Realisierung besonders kompakter Längenabmessungen auch vorgesehen sein, dass die Spulenanordnung die Oszillationskammer koaxial umschließt, wobei der Permanentmagnet unmittelbar am Oszillatorkolben innerhalb der Oszillationskammer angeordnet ist.

Bei der Erzeugung elektrischer Energie können beispielsweise die in der DE 196 36 207 C2 beschriebenen physikalischen Prinzipien zur Anwendung gelangen.

Nachfolgend wird die Erfindung anhand der beiliegenden Zeichnung näher erläutert. In dieser zeigen:
- Figur 1: einen Längsschnitt durch eine bevorzugte Bauform der erfindungsgemäßen Oszillatorvorrichtung, wobei sich der Oszillatorkolben in einer ersten seiner beiden Endlagen befindet,
- Figur 2: die Oszillatorvorrichtung aus Figur 1 im Zustand des aus der ersten Endlage herausbewegten Oszillatorkolbens bei momentanem Durchlaufen der Übergangs-Bewegungsphase,
- Figur 3: die Oszillatorvorrichtung aus Figur 1 in einer Stellung des Oszillatorkolbens, in der dieser die Übergangs-Bewegungsphase hinter sich gebracht hat und kurz vor dem Erreichen der zweiten Endlage steht,
- Figur 4: die Oszillatorvorrichtung aus Figur 1 im Zustand des in der zweiten Endlage angelangten Oszillatorkolbens, und
- Figur 5: einen Ausschnitt einer weiteren Ausführungsform der Oszillatorvorrichtung im Längsschnitt und bei sich in der Übergangs-Bewegungsphase befindendem Oszillatorkolben.

Die beiden zum einen in Figuren 1 bis 4 und zum anderen in Figur 5 gezeigten Ausführungsbeispiele einer pneumatischen Oszillatorvorrichtung 1 sind exemplarisch derart konstruktiv ausgebildet, dass sich mit ihrer Hilfe allein durch den Einsatz von Druckluft elektrische Energie erzeugen lässt. Andere Anwendungsfälle der Oszillatorvorrichtung 1 mit entsprechender konstruktiver Modifikation sind allerdings ebenfalls möglich, ohne das erfinderische Konzept zu verlassen.

Die Oszillatorvorrichtung 1 verfügt über ein Oszillatorgehäuse 2, in dem eine längliche, bevorzugt einen zylindrischen Querschnitt aufweisende Oszillationskammer 3 ausgebildet ist. Bevorzugt handelt es sich um eine kreiszylindrische Oszillationskammer 3, wenngleich auch längliche Querschnittsformen möglich wären, beispielsweise elliptischer Art oder mit geradlinigen Längsseiten und halbkreisförmigen Schmalseiten.

In Figur 5 ist das Oszillatorgehäuse 2 nur schematisch angedeutet. Gemäß Figuren 1 bis 4 kann es sich aus mehreren Komponenten zusammensetzen, insbesondere einem die periphere Umfangsfläche 4 der Oszillationskammer 3 definierenden Rohrabschnitt 5 und zwei die axialen Abschlussflächen 6a, 6b der Oszillationskammer 3 definierenden Gehäusedeckeln 7a, 7b, wobei letztere unter Abdichtung fest mit dem Rohrabschnitt 5 verbunden sind. Zur Verbindung können Befestigungsschrauben 8 eingesetzt werden.

In der Oszillationskammer 3 befindet sich ein im Betrieb eine in Längsrichtung der Oszillationskammer 3 linear hin und her gehende Oszillationsbewegung 12 ausführender Oszillatorkolben 13. Er ist kürzer als die Oszillationskammer 3 und kann zwei einander entgegengesetzte axiale Endlagen einnehmen, wobei er zweckmäßigerweise in der ersten Endlage gemäß Figur 1 an der links liegenden ersten axialen Abschlussfläche 6a anliegt, während er in der zweiten Endlage gemäß Figur 4 an der rechts liegenden zweiten axialen Abschlussfläche 6b zur Anlage gelangt ist. Die die Endlagen definierenden Anschlagflächen können auch durch andere gehäusefeste Flächen vorgegeben werden, beispielsweise an bezüglich dem Gehäuse verstellbaren Anschlaggliedern.

Die Definition der Endlagen durch gehäusefeste Anschlagflächen begünstigt ein konstantes Oszillationsverhalten und einen konstanten Hub des Oszillatorkolbens 13. Allerdings sind solche mechanischen Anschlagflächen nicht zwingend, weil auch ohne sie durch die sich einstellenden Druckverhältnisse eine automatische Umsteuerung der Bewegungsrichtung stattfindet. Auf diese Weise kann der Oszillatorkolben die Endlagen seiner Oszillationsbewegung erreichen und umgesteuert werden, bevor er an einer gehäusefesten Fläche zur Anlage gelangt.

Der Oszillatorkolben 13 teilt in der Oszillationskammer 3 zwei axial außenliegende erste bzw. zweite Arbeitskammern 14a, 14b voneinander ab, die bei der Oszillationsbewegung 12 ihre Volumina ändern, indem diese abwechselnd gegensinnig größer und kleiner werden.

Bevorzugt hat der Oszillatorkolben 13 einen in mehrere fest miteinander verbundene Abschnitte unterteilten Aufbau. Axial mittig besitzt der Oszillatorkolben 13 einen Beaufschlagungsabschnitt 15, dessen Außenumfang komplementär zum Innenumfang der Oszillationskammer 3 ausgebildet ist und der verschiebbar an der Umfangsfläche 4 anliegt.

An den Beaufschlagungsabschnitt 15 schließt sich axial beidseits, unter Zwischenschaltung jeweils einer eine gewisse axiale Länge aufweisenden ersten bzw. zweiten Kolbenvertiefung 16a, 16b, ein erster bzw. zweiter Steuerabschnitt 17a, 17b an, der mit einer Steuerlänge "a" ebenfalls an der Umfangsfläche 4 gleitverschieblich anliegt. Die Außenkontur der Steuerabschnitte 17a, 17b entspricht der Querschnittskontur der Oszillationskammer 3.

Die Kolbenvertiefungen 16a, 16b sind zweckmäßigerweise nach Art von Ringnuten ausgebildet, die sich entlang des gesamten Kolbenumfanges erstrecken, wobei sie zur Umfangsfläche 4 hin offen sind. Beim Ausführungsbeispiel ist die axiale Länge der Kolbenvertiefungen 16a, 16b kleiner als diejenige des Beaufschlagungsabschnittes 15 und der Steuerabschnitte 17a, 17b. Zweckmäßigerweise sind sie schlitzartig schmal ausgebildet.

An der Umfangsfläche 4 münden mit axialem Abstand zwei Abluftöffnungen ein, die als erste und zweite Abluftöffnung 18a, 18b bezeichnet seien und die im Betrieb der Oszillatorvorrichtung 1 ständig mit einer Drucksenke "R" verbunden sind. Bei dieser Drucksenke "R" handelt es sich insbesondere um die Atmosphäre in der unmittelbaren oder weiteren Umgebung der Oszillatorvorrichtung 1.

Des weiteren sind eine erste und eine zweite Zuluftöffnung 22a, 22b vorhanden, die beide in den axial zwischen den Einmündungen der beiden Abluftöffnungen 18a, 18b liegenden Bereich umfangsseitig in die Oszillationskammer 3 einmünden. Diese beiden Zuluftöffnungen 22a, 22b sind ihrerseits axial zueinander beabstandet, wobei die erste Zuluftöffnung 22a näher bei der ersten Abluftöffnung 18a und die zweite Zuluftöffnung 22b näher bei der zweiten Abluftöffnung 18b liegt. Die erste Abluftöffnung 18a ist der in der Zeichnung links liegenden ersten axialen Abschlussfläche 6a zugeordnet, während die zweite Abluftöffnung 18b in der Nähe der in der Zeichnung rechts liegenden zweiten axialen Abschlussfläche 6b liegt.

Die Verteilung der Einmündungen der verschiedenen Öffnungen 18a, 18b, 22a, 22b entlang des Umfanges der Oszillationskammer 3 ist beim Ausführungsbeispiel, bei dem sowohl die Kolbenvertiefungen 16a, 16b als auch die Steuerabschnitte 17a, 17b sich jeweils entlang des gesamten Kolbenumfanges erstrecken, beliebig. Beim Ausführungsbeispiel liegen zum einen die Einmündungen der Abluftöffnungen 18a, 18b und zum anderen die Einmündungen der Zuluftöffnungen 22a, 22b untereinander auf einer sich axial erstreckenden Linie auf einander diametral gegenüberliegenden Seiten.

Die beiden Zuluftöffnungen 22a, 22b sind im Betrieb der Oszillatorvorrichtung ständig an eine Druckluftquelle "P" angeschlossen.

Von den beiden Abluftöffnungen 18a, 18b geht jeweils ein Abluftkanal 23 ab, der die Wandung des Oszillatorgehäuses 2 durchsetzt und über den die Verbindung zur Drucksenke "R" hergestellt wird. In vergleichbarer Weise kommuniziert jede Zuluftöffnung 22a, 22b mit einem die Gehäusewandung durchsetzenden Zuluftkanal 24.

Die Kanäle 23, 24 sind zweckmäßigerweise so ausgebildet, dass sich an ihnen, bevorzugt lösbar, Fluidleitungen anschließen lassen, die die Verbindung zur Druckluftquelle "P" bzw. Drucksenke "R" herstellen. Bei dem Ausführungsbeispiel der Figuren 1 bis 4 ist der äußere Mündungsbereich jedes Kanals 22, 23 mit einem Kupplungsstück 25 ausgestattet, in dem sich eine Fluidleitung beispielsweise ein elastischer Schlauch, lösbar unter Abdichtung fixieren lässt, beispielsweise im Rahmen einer Steckverbindung.

Die Abluftkanäle 23 können am Außenumfang des Oszillatorgehäuses 2 frei enden, ohne Anschlussmöglichkeit für eine Fluidleitung, wenn eine direkte Verbindung zur unmittelbaren atmosphärischen Umgebung der Oszillatorvorrichtung 1 gewünscht ist.

Bei dem Ausführungsbeispiel der Figuren 1 bis 4 sind alle vorhandenen Abluft- und Zuluftkanäle 23, 24 getrennt voreinander zur Außenseite des Oszillatorgehäuses 2 geführt, um separate Verbindungen zur Druckluftquelle "P" und Drucksenke "R" herzustellen. Aus Figur 5 wird jedoch deutlich, dass die gleichartigen Kanäle innerhalb der Gehäusewandung des Oszillatorgehäuses 2 auch zusammengeführt werden können, um über einen sich daran anschließenden gemeinsamen Anschlusskanal 23' bzw. 24' zur Außenfläche des Oszillatorgehäuses 2 geführt zu werden und dort einen gemeinsamen Anschluss zu ermöglichen.

Die Anordnung und Verteilung der Mündungen der Abluftöffnungen 18a, 18b und Zuluftöffnungen 22a, 22b sowie die Ausgestaltung des Oszillatorkolbens 13 sind so aufeinander abgestimmt, dass der Oszillatorkolben 13 in Bezug auf die Abluftöffnungen und Zuluftöffnungen ein Ventilglied bildet, das in Abhängigkeit von seiner momentanen Position eine bestimmte Verschaltung zwischen einerseits den Abluftöffnungen 18a, 18b und Zuluftöffnungen 22a, 22b und andererseits den beiden Arbeitskammern 14a, 14b hervorruft. Diese Verschaltung äußert sich darin, dass in den beiden Endlagen des Oszillatorkolbens 13 zwischen den beiden Arbeitskammern 14a, 14b einander entgegengesetzte Druckdifferenzen vorliegen.

Durch diese integrierte selbststeuernde Funktion wird erreicht, dass der Oszillatorkolben 13 die Oszillationsbewegung 12 ausführt und bei Erreichen der Endlagen selbst die Umsteuerung seiner Bewegungsrichtung hervorruft, wenn nur an den beiden Zuluftöffnungen 22a, 22b ein Überdruck und an den beiden Abluftöffnungen 18a, 18b ein diesbezüglich niedrigerer Druck, bevorzugt atmosphärischer Druck, anliegt.

Die Auslegung bei den Ausführungsbeispielen ist außerdem so getroffen, dass bei der Bewegung des Oszillatorkolbens 13 zwischen seinen beiden Endlagen eine Übergangs-Bewegungsphase auftritt, während der der Oszillatorkolben 13 sämtliche Zuluft- und Abluftöffnungen 18a, 18b; 22a; 22b von der Oszillationskammer 3 absperrt. Dadurch wird ein bei Bedarf relativ großer Oszillationshub begünstigt.

In der aus Figur 1 ersichtlichen ersten Endlage liegt der Oszillatorkolben 13 an der ersten axialen Abschlussfläche 6a an, wobei die erste Abluftöffnung 18a durch den radial innen gegenüberliegenden ersten Steuerabschnitt 17a überdeckt und abgesperrt ist. Die erste Abluftöffnung 18a liegt dabei zweckmäßigerweise in der Nähe der ersten Kolbenvertiefung 16a, die ihrerseits mit der ersten Zuluftöffnung 22a verbunden ist, indem sie mit dieser radial fluchtet.

Die zweite Abluftöffnung 18b liegt in der ersten Endlage auf der dem Beaufschlagungsabschnitt 15 entgegengesetzten Axialseite des zweiten Steuerabschnittes 17b und wird von diesem nicht überdeckt, so dass sie mit der zweiten Arbeitskammer 14b verbunden ist. Die zweite Zuluftöffnung 22b wird gleichzeitig vom zweiten Steuerabschnitt 17b radial innen überdeckt und verschlossen. Dabei liegt die zweite Zuluftöffnung 22b in der Nähe des dem Beaufschlagungsabschnitt 15 entgegengesetzten Endbereiches des zweiten Steuerabschnittes 17b.

Aufgrund eines oder mehrerer Ausgleichskanäle 26a, 26b, die den Oszillatorkolben 13 durchsetzen, wird erreicht, dass zwischen einer jeweiligen Kolbenvertiefung 16a, 16b und der auf der gleichen Seite des Beaufschlagungsabschnittes 15 liegenden Arbeitskammer 14a, 14b stets gleiche Druckverhältnisse herrschen. Bevorzugt ist der erste Steuerabschnitt 17a von mehreren ersten Ausgleichskanälen 26a und der zweite Steuerabschnitt 17b von mehreren zweiten Ausgleichskanälen 26b axial durchsetzt, wobei der radiale Abstand der Ausgleichskanäle 26a, 26b von der Längsachse 27 des Oszillatorkolbens 13 so gewählt ist, dass ihre dem Beaufschlagungsabschnitt 15 zugewandten Mündungen mit wenigstens einem Teil ihres Querschnittes auf die zugeordnete Kolbenvertiefung 16a, 16b treffen. Die entgegengesetzten Mündungen befinden sich an der axial äußeren Stirnfläche des jeweiligen Steuerabschnittes 17a, 17b.

Die Ausgleichskanäle 26a, 26b sind beim Ausführungsbeispiel bohrungsartig ausgebildet. Möglich ist jedoch beispielsweise auch eine Gestaltung in Form sich axial erstreckender Oberflächenvertiefungen am Außenumfang des zugehörigen Steuerabschnittes, wie dies in Figur 5 bei 26c strichpunktiert exemplarisch angedeutet ist.

Um bei Änderungen in den Druckverhältnissen einen raschen Druckausgleich über die Ausgleichskanäle 26a, 26b zu erzielen, sind beim Ausführungsbeispiel pro Steuerabschnitt 17a, 17b mehrere um die Längsachse 27 herum verteilte Ausgleichskanäle 26a, bzw. 26b vorgesehen, die jeweils eine Mehrzahl parallel geschalteter Fluidverbindungen hervorrufen.

Bedingt durch die verschiedenen Ausgleichskanäle 26a, 26b wird erreicht, dass in der oben erwähnten ersten Endlage in der ersten Arbeitskammer 14a der gleiche Überdruck herrscht, wie in der mit der ersten Zuluftöffnung 22a kommunizierenden ersten Kolbenvertiefung 16a. Entsprechend herrscht in der zweiten Kolbenvertiefung 17b der gleiche niedrige Druck bzw. atmosphärische Druck wie in der mit der Abluftöffnung 18b kommunizierenden zweiten Arbeitskammer 14b.

Durch die Ausgleichskanäle 26a, 26b wird im übrigen auch erreicht, dass aus dem in der jeweils zugeordneten Arbeitskammer herrschenden momentanen Druck nur fluidische Stellkräfte resultieren, die axial in Richtung zur jeweils anderen Arbeitskammer gerichtet sind. In Figuren 1 und 2 sind in diesem Zusammenhang durch dickere Linien diejenigen Flächen auf der der ersten Arbeitskammer 14a zugeordneten Seite des Beaufschlagungsabschnittes 15 angedeutet, die für die Stellkraft F_{S1} verantwortlich sind, mit der der Oszillatorkolben 13 in Richtung der zweiten Endlage beaufschlagt wird.

In entsprechender Weise wirkt durch den in der zweiten Arbeitskammer 14b herrschenden Druck eine entgegengesetzt gerichtete Stellkraft F_{S2}, wobei im Falle der Figuren 1 bis 4 die zur Stellkraft F_{S2}, gehörende Beaufschlagungsfläche geringer ist, weil an dieser Axialseite eine die zweite Arbeitskammer 14b durchsetzende Stange 28 wegragt.

In der ersten Endlage herrscht in der ersten Arbeitskammer 14a ein wesentlich höherer Druck als in der zweiten Arbeitskammer 14b, so dass die Stellkraft F_{S1} größer ist als die entgegengesetzt wirkende Stellkraft F_{S2} und der Oszillatorkolben 13 sich in Richtung der zweiten Endlage in Bewegung setzt. Bedingt durch die gewählte Steuerlänge "a" der beiden Steuerabschnitte 17a, 17b bleiben dabei zunächst die erste Abluftöffnung 18a und die zweite Zuluftöffnung 22b weiterhin verschlossen, während gleichzeitig die erste Zuluftöffnung 22a und die zweite Abluftöffnung 18b durch den sich darüber hinweg bewegenden Steuerabschnitt 17a bzw. 17b allmählich verschlossen werden.

Bei weitergehender Bewegung sind schließlich gemäß Figur 2 sämtliche Zuluft- und Abluftöffnungen durch die Steuerabschnitte 17a, 17b verschlossen. Da jedoch in der ersten Arbeitskammer 14a ein höherer Druck eingeschlossen ist als in der zweiten Arbeitskammer 14b, bewegt sich der Oszillatorkolben 13 unter Zurücklegung der schon erwähnten vorteilhaften Übergangs-Bewegungsphase trotzdem weiter.

An dieser Stelle sei angemerkt, dass Hinweise auf Drücke in den Arbeitskammern 14a, 14b als Hinweise auf den jeweiligen Volumenverbund bestehend aus zugeordneter Kolbenvertiefung und dazwischen verlaufenden Abluftöffnungen zu verstehen sind.

Nach Beendigung der Übergangs-Bewegungsphase bleiben gemäß Figur 3 die zweite Abluftöffnung 18b und die erste Zuluftöffnung 22a weiterhin abgesperrt, während die erste Abluftöffnung 18a mit der ersten Arbeitskammer 14a und die zweite Zuluftöffnung 22b mit der zweiten Kolbenvertiefung 16b und mithin der zweiten Arbeitskammer 14b in Verbindung tritt. Der Oszillatorkolben 13 hat dabei seine zweite Endlage noch nicht erreicht.

In dieser Phase findet eine Umkehr der auf den Oszillatorkolben 13 einwirkenden resultierenden Stellkraft statt, indem nun die Stellkraft F_{S2} größer ist als die ursprünglich größere Stellkraft F_{S1}. Aufgrund der Massenträgheit bewegt sich der Oszillatorkolben 13 dennoch weiter, bis er zur Definition der aus Figur 4 hervorgehenden zweiten Endlage an der zweiten axialen Abschlussfläche 6b zur Anlage gelangt.

In dieser zweiten Endlage sind die erste Zuluftöffnung 22a und die zweite Abluftöffnung 18b weiterhin durch die Überdeckung seitens des zugeordneten Steuerabschnittes 17a, 17b abgesperrt, während gleichzeitig die zweite Zuluftöffnung 22b mit ihrem vollen Querschnitt mit der zweiten Kolbenvertiefung 16b und somit der zweiten Arbeitskammer 14b kommuniziert, während gleichzeitig die erste Abluftöffnung 18a mit ihrem vollen Querschnitt mit der ersten Arbeitskammer 14a verbunden ist.

Somit ergeben sich im Vergleich zur ersten Endlage im wesentlichen umgekehrte Kräfteverhältnisse, wobei sich lediglich aufgrund der Stange 28 eine minimal geringere resultierende Stellkraft ergibt, die sich aber auf das Bewegungsverhalten insgesamt nicht negativ auswirkt.

Der in der zweiten Endlage gestoppte Oszillatorkolben 13 schließt unverzüglich die Rückbewegung in die erste Endlage gemäß Figur 1 an, wobei die geschilderten Bewegungsabläufe erneut auftreten, nun aber in entgegengesetzter Richtung.

Diese oszillierende Bewegung setzt sich ununterbrochen so lange fort, bis an den Zuluftöffnungen und Abluftöffnungen ein gleich hoher Druck angelegt wird, was zweckmäßigerweise dadurch geschieht, dass man die Druckluftquelle von den beiden Zuluftöffnungen 22a, 22b abtrennt.

Um zu verhindern, dass der Oszillatorkolben beim ersten Loslaufen in einer Mittelstellung verharrt, ist eine der Arbeitskammern 14b zweckmäßigerweise ständig über eine Drosselstelle 32 mit einer Druckluftquelle verbunden. Durch diese bevorzugt als Bohrung mit sehr kleinem Querschnitt ausgebildete Drosselstelle erreicht man eine leichte Asymmetrie bei den Kräfteverhältnissen, die zur Folge hat, dass der Oszillatorkolben am Betriebsbeginn in eine Endstellung gezwungen wird, von der aus dann die Oszillationsbewegung starten kann.

Die zur Versorgung der Drosselstelle 32 verwendete Druckluftquelle stimmt zweckmäßigerweise mit derjenigen überein, an die die Zuluftöffnungen 22a, 22b angeschlossen sind. Gemäß Figur 5 kann die Drosselstelle 32 in der Gehäusewandung an den gemeinsamen Kanal 24' angeschlossen sein. Gemäß Figuren 1 bis 4 besteht allerdings auch die Möglichkeit, den der Drosselstellung 32 zugeordneten Drosselkanal 32' separat zur Außenfläche des Oszillatorgehäuses zu führen, wo ein weiteres Kupplungsstück 25' vorgesehen sein kann, über das eine zur Druckluftquelle führende Fluidleitung lösbar angeschlossen werden kann.

Um sehr hohe Oszillationsfrequenzen zu erzielen, ist der Oszillatorkolben 13 zweckmäßigerweise dichtungslos gleitend in der Oszillationskammer 3 angeordnet. Durch exakte Bearbeitung kann auch ohne elastomere Dichtungsmittel die für den Betrieb notwendige Ventilfunktion mit Absperren und Freigeben der Zuluft- und Abluftöffnungen garantiert werden.

Es hat sich gezeigt, dass im Betrieb der Oszillatorvorrichtung ohne weiteres eine Oszillationsfrequenz von 180 Hertz erreichbar ist.

Bei den gezeigten Ausführungsbeispielen wird der Oszillatorkolben 13 als Antriebsglied für einen Bewegungsabgriff herangezogen. Genauer gesagt dient der Oszillatorkolben 13 der Erzeugung einer durch einen Doppelpfeil angedeuteten oszillierenden Hubbewegung 33 eines Permanentmagneten 34 relativ zu einer bezüglich dem Oszillatorgehäuse 2 ortsfesten Spulenanordnung 35.

Bei dem Ausführungsbeispiel der Figuren 1 bis 4 fungiert die schon erwähnte Stange 28 als Träger für den mindestens einen Permanentmagnet 34. Die bevorzugt einstückig mit dem Oszillatorkolben 13 ausgebildete Stange 28 durchsetzt die eine Arbeitskammer 14b und den diese abschließenden Deckel 7b in axial beweglicher Weise und ist außerhalb der Oszillationskammer 3 mit dem Permanentmagnet 34 bestückt. Die Spulenanordnung 35 ist koaxial zur Längsachse 27 des Oszillatorkolbens 13 angeordnet und über eine Halterung 36 am Oszillatorgehäuse 2 befestigt. Bei der durch die Oszillationsbewegung 12 hervorgerufenen oszillierenden Hubbewegung 33 bewegt sich der Permanentmagnet 34 fortwährend in einander entgegengesetzten Richtungen durch die Spulenanordnung 35 hindurch, in der mithin eine elektrische Spannung induziert wird, welche sich für den Betrieb elektrischer und/oder elektronischer Mittel abgreifen lässt.

Während beim Ausführungsbeispiel der Figuren 1 bis 4 die Spulenanordnung 35 in koaxialer Verlängerung der Oszillationskammer 3 außerhalb derselben angeordnet ist, befindet sich die Spulenanordnung 35 beim Ausführungsbeispiel der Figur 5 in einer die Oszillationskammer 3 koaxial umschließenden Konstellation.

Der für die magnetische Induktion zuständige mindestens eine Permanentmagnet 34 sitzt in diesem Falle unmittelbar am Oszillatorkolben 13 innerhalb der Oszillationskammer 3, so dass sich ein Herausführen von mit dem Oszillatorkolben 13 bewegungsgekoppelten Betätigungselementen aus der Oszillationskammer 3 erübrigt. Somit entfällt die beim anderen Ausführungsbeispiel im Durchdringungsbereich der Stange 28 angeordnete Dichtstelle und man erreicht insgesamt eine axial sehr kompakt bauende Anordnung.

Für die Abdichtung des Durchdringungsbereiches der Stange 28 am Gehäusedeckel 7b kann bei Einhaltung minimaler Spaltbreiten zugunsten einer reibungsarmen Bewegung ebenfalls auf spezielle Dichtungsmittel verzichtet werden.

Sollen am Oszillatorkolben 13 bei beiden Bewegungsrichtungen übereinstimmende Stellkräfte erzeugt werden, kann anstelle der aus Figur 5 ersichtlichen stangenlosen Ausführungsform auch eine Modifikation der Bauform gemäß Figuren 1 bis 4 dahingehend vorgenommen werden, dass man auf der der Stange 28 entgegengesetzten Axialseite eine Stange 28' gleichen Querschnittes durch den dortigen Gehäusedeckel 7a hindurch herausführt, die ebenfalls mit dem Oszillatorkolben 13 verbunden ist. Bei Bedarf kann an dieser weiteren Stange 28' ebenfalls ein Bewegungsabgriff erfolgen, beispielsweise um einen mit einer zweiten Spulenanordnung kooperierenden weiteren Permanentmagnet anzutreiben.

## Patentansprüche

1. Pneumatische Oszillatorvorrichtung,
- mit einem Oszillatorgehäuse (2), in dem sich eine Oszillationskammer (3) befindet, in der ein Oszillatorkolben (13) linear hin und her verschiebbar angeordnet ist, der die Oszillationskammer (3) axial in zwei Arbeitskammern (14a, 14b) unterteilt, die abwechselnd gegensinnig mit Druckluft beaufschlagbar und entlüftbar sind, um eine Oszillationsbewegung des Oszillatorkolbens (13) zwischen zwei Endlagen hervorzurufen,
- mit während des Betriebes ständig an eine Druckluftquelle (P) angeschlossenen Zuluftöffnungen (22a, 22b) und ständig an eine Drucksenke (R) angeschlossenen Abluftöffnungen (18a, 18b), die umfangsseitig in die Oszillationskammer (3) einmünden und bezüglich denen der Oszillatorkolben (13) derart als Ventilglied fungiert, dass er sie positionsabhängig so mit den Arbeitskammern (14a, 14b) verschaltet, dass in den beiden Endlagen einander entgegengesetzte Druckdifferenzen zwischen den Arbeitskammern (14a, 14b) vorliegen,
- wobei mindestens eine erste und zweite der Abluftöffnungen (18a, 18b) axial beabstandet zueinander umfangsseitig in die Oszillationskammer (3) einmünden,
- und wobei eine erste und zweite der Zuluftöffnungen (22a, 22b) axial beabstandet zueinander zwischen den beiden Abluftöffnungen (18a, 18b) umfangsseitig in die Oszillationskammer (3) einmünden,
- und mit zwei axial beabstandet zueinander am Oszillatorkolben (13) vorgesehenen, jeweils eine axiale Steuerlänge aufweisenden Steuerabschnitten (17a, 17b),
- wobei in den beiden Endlagen des Oszillatorkolbens (13) die jeweils eine Abluftöffnung (18a, 18b) durch den ihr zugeordneten Steuerabschnitt (17a, 17b) überdeckt und abgesperrt und die jeweils andere Abluftöffnung (18b, 18a) mit der ihr zugeordneten Arbeitskammer (14a, 14b) verbunden ist, während gleichzeitig die der jeweils abgesperrten Abluftöffnung (18a, 18b) benachbarte Zuluftöffnung (22a, 22b) mit der dem absperrenden Steuerabschnitt (17a, 17b) benachbarten Kolbenvertiefung (16b, 16a) kommuniziert und die andere Zuluftöffnung (22b, 22a) durch den anderen Steuerabschnitt (17b, 17a) überdeckt und abgesperrt ist,
**dadurch gekennzeichnet, dass** zwischen den beiden Steuerabschnitten (17a, 17b) ein durch mindestens eine umfangsseitige Kolbenvertiefung (16a, 16b) des Oszillatorkolbens (13) von jedem Steuerabschnitt (17a, 17b) axial abgesetzter Beaufschlagungsabschnitt (15) angeordnet ist, wobei die beidseits des Beaufschlagungsabschnittes (15) liegenden Kolbenvertiefungen (16a, 16b) jeweils über mindestens einen im unmittelbar benachbarten Steuerabschnitt (17a, 17b) verlaufenden Ausgleichskanal (26a, 26b, 26c) mit der jenseits des unmittelbar benachbarten Steuerabschnittes (17a, 17b) angeordneten Arbeitskammer (14a, 14b) verbunden sind.

2. Oszillatorvorrichtung nach Anspruch 1, **gekennzeichnet durch** eine Ausgestaltung, bei der sich zwischen den Endlagen eine Übergangs-Bewegungsphase einstellt, während der sämtliche Zuluft- und Abluftöffnungen (22a, 22b; 18a, 18b) **durch** den Oszillatorkolben abgesperrt sind.

3. Oszillatorvorrichtung nach Anspruch 1 oder 2, **dadurch gekennzeichnet, dass** der Oszillatorkolben (13) dichtungslos gleitend in der Oszillationskammer (3) angeordnet ist.

4. Oszillatorvorrichtung nach einem der Ansprüche 1 bis 3, **dadurch gekennzeichnet, dass** der Oszillatorkolben (13) die jeweils abzusperrende Zuluft- bzw. Abluftöffnung (22a, 22b; 18a, 18b) mit einem Steuerabschnitt (17a, 17b) überdeckt.

5. Oszillatorvorrichtung nach einem der Ansprüche 1 bis 4, **dadurch gekennzeichnet, dass** eine der Arbeitskammern (14b) über eine Drosselstelle (32) ständig mit einer Druckluftquelle verbunden ist.

6. Oszillatorvorrichtung nach einem der Ansprüche 1 bis 5, **dadurch gekennzeichnet, dass** die beiden Kolbenvertiefungen (16a, 16b) nach Art von Ringnuten ausgebildet sind.

7. Oszillatorvorrichtung nach einem der Ansprüche 1 bis 6, **dadurch gekennzeichnet, dass** der mindestens eine Ausgleichskanal (26a, 26b) den zugeordneten Steuerabschnitt (17a, 17b) bohrungsartig axial durchsetzt.

8. Oszillatorvorrichtung nach einem der Ansprüche 1 bis 6, **dadurch gekennzeichnet, dass** der mindestens eine Ausgleichskanal (26c) von einer Vertiefung am Außenumfang des zugeordneten Steuerabschnitts (17a, 17b) gebildet ist.

9. Oszillatorvorrichtung nach einem der Ansprüche 1 bis 8, **dadurch gekennzeichnet, dass** pro Steuerabschnitt (17a, 17b) mehrere um die Längsachse (27) des Oszillatorkolbens (13) verteilte Ausgleichskanäle (26a, 26b, 26c) vorgesehen sind.

10. Oszillatorvorrichtung nach einem der Ansprüche 1 bis 9, **dadurch gekennzeichnet, dass** der Oszillatorkolben (13) als einen Bewegungsabgriff ermöglichendes Antriebsglied ausgebildet ist.

11. Oszillatorvorrichtung nach Anspruch 10, **dadurch gekennzeichnet, dass** von dem Oszillatorkolben (13) an einer oder an beiden Stirnseiten eine zweckmäßigerweise dem Bewegungsabgriff dienende, das Oszillatorgehäuse (2) verschiebbar durchsetzenden Stange (28, 28') weg ragt.

12. Oszillatorvorrichtung nach einem der Ansprüche 1 bis 11, **dadurch gekennzeichnet, dass** mit dem Oszillatorkolben (13) zum Zwecke der Erzeugung elektrischer Energie mindestens ein bei der Oszillationsbewegung relativ zu einer gehäusefesten Spulenanordnung (35) bewegter Permanentmagnet (34) bewegungsgekoppelt ist.

13. Oszillatorvorrichtung nach Anspruch 12, **dadurch gekennzeichnet, dass** die Spulenanordnung (35) in koaxialer Verlängerung der Oszillationskammer (3) außerhalb derselben angeordnet ist und mit mindestens einem Permanentmagnet (34) zusammenarbeitet, der an einer mit dem Oszillatorkolben (13) verbundenen, aus der Oszillationskammer (3) herausragenden Stange (28) sitzt.

14. Oszillatorvorrichtung nach Anspruch 13, **dadurch gekennzeichnet, dass** der mindestens eine Permanentmagnet (34) unmittelbar vom Oszillatorkolben (13) innerhalb der Oszillationskammer (3) getragen ist, wobei die Spulenanordnung (35) die Oszillationskammer (3) koaxial umschließt.

## Claims

1. Pneumatic oscillator device,
- with an oscillator housing (2) containing an oscillation chamber (3), wherein an oscillator piston (13) is located for linear reciprocating movement while dividing the oscillation chamber (3) axially into two operating chambers (14a, 14b), which are alternatively and in opposite directions supplied with compressed air and vented in order to cause an oscillating motion of the oscillator piston (13) between two end positions,
- with intake air ports (22a, 22b) permanently connected to a compressed air source (P) in operation and exhaust air ports (18a, 18b) permanently connected to a pressure sink (R), which terminate at the circumference of the oscillation chamber (3) and in relation to which the oscillator piston (13) serves as a valve member in such a way that it interconnects the ports with the operating chambers (14a, 14b) in dependence on position, so that opposite pressure differentials are created between the operating chambers (14a, 14b) in the two end positions,
- wherein at least a first and a second of the exhaust air ports (18a, 18b) terminate at the circumference of the oscillation chamber (3) at an axial distance from one another,
- and wherein a first and a second of the intake air ports (22a, 22b) terminate at the circumference of the oscillation chamber (3) at an axial distance from one another between the two exhaust air ports (18a, 18b),
- and with two control sections (17a, 17b) provided at an axial distance from one another on the oscillator piston (13), each having an axial control length,
- wherein, in the two end positions of the oscillator piston (13), one of the exhaust air ports (18a, 18b) is covered and blocked by the associated control section (17a, 17b) and the other exhaust air port (18b, 18a) is connected to the associated operating chamber (14a, 14b), while at the same the intake air port (22a, 22b) adjacent to the blocked exhaust air port (18a, 18b) communicates with the piston recess (16a, 16b) adjacent to the blocking control section (17a, 17b) and the other intake air port (22b, 22a) is covered and blocked by the other control section (17b, 17a),
**characterised in that** between the two control sections (17a, 17b) there is located a pressurisation section 15 axially offset from each control section (17a, 17b) by at least one circumferential piston recess (16a, 16b) of the oscillator piston (13), wherein each of the piston recesses (16a, 16b) located on either side of the pressurisation section (15) is connected to the operating chamber (14a, 14b) on the other side of the immediately adjacent control section (17a, 17b) by at least one balancing passage (26a, 26b, 26c) provided in the immediately adjacent control section (17a, 17b).

2. Oscillator device according to claim 1, **characterised by** a design wherein there is a transitional motion phase between the end positions, during which all intake and exhaust air ports (22a, 22b; 18a, 18b) are blocked by the oscillator piston.

3. Oscillator device according to claim 1 or 2, **characterised in that** the oscillator piston (13) is arranged to slide within the oscillation chamber (3) without a seal.

4. Oscillator device according to any of claims 1 to 3, **characterised in that** the oscillator piston (13) covers the intake or exhaust air port (22a, 22b; 18a, 18b) to be blocked with a control section (17a, 17b).

5. Oscillator device according to any of claims 1 to 4, **characterised in that** one of the operating chambers (14b) is permanently connected to a compressed air source via a restrictor (32).

6. Oscillator device according to any of claims 1 to 5, **characterised in that** the two piston recesses (16a, 16b) are designed as annular grooves.

7. Oscillator device according to any of claims 1 to 6, **characterised in that** the at least one balancing passage (26a, 26b) axially passes through the associated control section (17a, 17b) like a bore.

8. Oscillator device according to any of claims 1 to 6, **characterised in that** the at least one balancing passage (26c) is represented by a recess in the outer circumference of the associated control section (17a, 17b)

9. Oscillator device according to any of claims 1 to 8, **characterised in that** for each control section (17a, 17b) a plurality of balancing passages (26a, 26b, 26c) distributed about the longitudinal axis (27) of the oscillator piston (13) is provided,

10. Oscillator device according to any of claims 1 to 9, **characterised in that** the oscillator piston (13) is designed as a drive element capable of motion take-off.

11. Oscillator device according to claim 10, **characterised in that** a rod (28, 28') provided for motion take-off and movably passing through the oscillator housing (2) projects from the oscillator piston (13) at one or both of its end faces.

12. Oscillator device according to any of claims 1 to 11, **characterised in that** at least one permanent magnet (34) moving with the oscillation movement relative to a coil arrangement (35) is coupled for movement with the oscillator piston (13) to generate electric energy.

13. Oscillator device according to claim 12, **characterised in that** the coil arrangement (35) is located outside the oscillation chamber (3) in coaxial extension thereof and acts together with at least one permanent magnet (34) mounted on a rod (28) connected to the oscillator piston (13) and projecting from the oscillation chamber (3).

14. Oscillator device according to claim 13, **characterised in that** the at least one permanent magnet (34) is directly supported by the oscillator piston (13) within the oscillation chamber (3), the coil arrangement (35) coaxially surrounding the oscillation chamber (3).

## Revendications

1. Dispositif oscillateur pneumatique,
- avec un boîtier d'oscillateur (2) dans lequel se trouve une chambre d'oscillation (3), dans laquelle est monté un piston d'oscillateur (13) mobile linéairement en va et vient, qui divise la chambre d'oscillation (3) axialement en deux chambres de travail (14a, 14b) qui peuvent, en alternance et de manière inverse, être chargées en air comprimé et vidées de leur air, afin de provoquer un mouvement oscillant du piston d'oscillateur (13) entre deux positions d'extrémité,
- avec des ouvertures d'arrivée d'air (22a, 22b) raccordées en service en permanence à une source d'air comprimé (P) et avec des ouvertures d'évacuation d'air (18a, 18b) raccordées en permanence à un puits de pression (R), qui débouchent de manière périphérique dans la chambre d'oscillation (3) et par rapport auxquelles le piston d'oscillateur (13) sert d'obtuvateur de vanne, de telle manière qu'en fonction de la position, il les raccorde aux chambres de travail (14a, 14b) de sorte que, dans les deux positions d'extrémité, des différences de pression mutuellement opposées sont présentes entre les chambres de travail (14a, 14b),
- dans lequel au moins une première et une deuxième des ouvertures d'évacuation d'air,(18a, 18b) débouchent de manière périphérique dans la chambre d'oscillation (3) à distance axiale l'une de l'autre,
- et dans lequel un première et une deuxième des ouvertures d'arrivée d'air (22a, 22b) débouchent de manière périphérique dans la chambre d'oscillation (3) entre les deux ouvertures d'évacuation d'air (18a, 18b) et à distance axiale l'une de l'autre,
- et avec deux sections de commande (17a, 17b) présentes à distance axiale l'une de l'autre sur le piston d'oscillateur (13) et présentant chacune une longueur axiale de commande,
- dans lequel, dans les deux positions d'extrémité du piston d'oscillateur (13), l'ouverture d'évacuation d'air (18a, 18b) respective est recouverte et fermée par la section de commande (17a, 17b) associée à elle et l'autre ouverture d'évacuation d'air (18b, 18ab) respective est reliée à la chambre de travail (14a, 14b) associée à elle, tandis que simultanément l'ouverture d'arrivée d'air (22a, 22b) voisine de l'ouverture d'évacuation d'air fermée (18a, 18b) communique avec le renfoncement de piston (16b, 16a) voisin de la section de commande (17a, 17b) opérant la fermeture et l'autre ouverture d'arrivée d'air (22b, 22a) est recouverte et fermée par l'autre section de commande (17b, 17a),
**caractérisé en ce qu'**entre les deux sections de commande (17a, 17b) est placée une section de chargement (15) séparée axialement de chaque section de commande (17a, 17b) par au moins un renfoncement périphérique de piston (16a, 16b), les renfoncements de piston (16a, 16b) situés de chaque côté de la section de chargement (15) étant reliés chacun, par au moins un canal d'équilibrage (26a, 26b, 26c) s'étendant dans la section de commande (17a, 17b) immédiatement voisine, à la chambre de travail (14a, 14b) placée au-delà de la section de commande (17a, 17b) immédiatement voisine.

2. Dispositif oscillateur selon la revendication 1, **caractérisé par** une configuration dans laquelle, entre les positions d'extrémité, il s'instaure une phase de mouvement de transition au cours de laquelle toutes les ouvertures d'arrivée d'air et d'évacuation d'air (22a, 22b ; 18a, 18b) sont fermées par le piston d'oscillateur.

3. Dispositif oscillateur selon la revendication 1 ou 2, **caractérisé en ce que** le piston d'oscillateur (13) est monté coulissant sans joint dans la chambre d'oscillation (3).

4. Dispositif oscillateur selon l'une des revendications 1 à 3, **caractérisé en ce que** le piston d'oscillateur (13) recouvre avec une section de commande (17a, 17b) l'ouverture d'arrivée d'air ou d'évacuation d'air (22a, 22b ; 18a, 18b) respective à fermer.

5. Dispositif oscillateur selon l'une des revendications 1 à 4, **caractérisé en ce que** l'une des chambres de travail (14b) est reliée en permanence à une source d'air comprimé par l'intermédiaire d'un étranglement (32).

6. Dispositif oscillateur selon l'une des revendications 1 à 5, **caractérisé en ce que** les deux renfoncements de piston (16a, 16b) sont conformés à la manière de rainures annulaires.

7. Dispositif oscillateur selon l'une des revendications 1 à 6, **caractérisé en ce que** le canal d'équilibrage (26a, 26b) au nombre d'au moins un traverse axialement la section de commande associée (17a, 17b) à la manière d'un perçage.

8. Dispositif oscillateur selon l'une des revendications 1 à 6, **caractérisé en ce que** le canal d'équilibrage (26c) au nombre d'au moins un est formé par un renfoncement sur la périphérie extérieure de la section de commande (17a, 17b) associée.

9. Dispositif oscillateur selon l'une des revendications 1 à 8, **caractérisé en ce que**, par section de commande (17a, 17b), plusieurs canaux d'équilibrage (26a, 26b, 26c) répartis autour de l'axe longitudinal (27) du piston d'oscillateur (13) sont prévus.

10. Dispositif oscillateur selon l'une des revendications 1 à 9, **caractérisé en ce que** le piston d'oscillateur (13) est conformé en organe d'entraînement permettant une prise de mouvement.

11. Dispositif oscillateur selon la revendication 10, **caractérisé en ce qu'**une tige (28, 28') traversant de manière mobile le boîtier d'oscillateur (2) et servant de manière avantageuse à la prise du mouvement sort du piston d'oscillateur (13) au niveau de l'une ou des deux faces frontales.

12. Dispositif oscillateur selon l'une des revendications 1 à 11, **caractérisé en ce qu'**au moins un aimant permanent (34) déplacé par rapport à un système de bobines (35) solidaire du boîtier lors du mouvement oscillant est couplé en mouvement au piston d'oscillateur (13) afin de produire de l'énergie électrique.

13. Dispositif oscillateur selon la revendication 12, **caractérisé en ce que** le système de bobines (35) est placé en prolongement coaxial de la chambre d'oscillation (3) à l'extérieur de celle-ci et coopère avec au moins un aimant permanent (34) qui se trouve sur une tige (28) reliée au piston d'oscillateur (13) et sortant de la chambre d'oscillation (3).

14. Dispositif oscillateur selon la revendication 13, **caractérisé en ce que** l'aimant permanent (34) au nombre d'au moins un est porté directement par le piston d'oscillateur (13) à l'intérieur de la chambre d'oscillation (3), le système de bobines (35) entourant la chambre d'oscillation (3) de manière coaxiale.
